# EUROPÄISCHE PATENTSCHRIFT

(11) **EP 0 272 248 B1**
(45) Veröffentlichungstag und Bekanntmachung des Hinweises auf die Patenterteilung: **25.03.1992**
(21) Anmeldenummer: 87890290.7
(22) Anmeldetag: 15.12.1987
(51) Int. Cl.: F41A 5/20

(54) **Schusswaffe**
Fire arm
Arme à feu

(30) Priorität: 19.12.1986 AT 3389/86
(43) Veröffentlichungstag der Anmeldung: 22.06.1988
(73) Patentinhaber: STEYR-DAIMLER-PUCH Aktiengesellschaft, A-1011 Wien (AT)
(72) Erfinder: Zedrosser, Ulrich, A-4400 Steyr (AT)

(56) Entgegenhaltungen:
- FR-A- 2 185 784
- US-A- 3 261 264
- US-A- 3 736 839
- US-A- 3 886 844

## Beschreibung

Die Erfindung bezieht sich auf eine Schußwaffe mit einem Gasantrieb zur schußabhängigen Betätigung einer Lade- und/oder Abschußeinrichtung, wobei der Gasantrieb aus einem Bund od.dgl. des Laufes selbst als Gaskolben und einer sich über den Bund erstreckenden Laufhülse als Gaszylinder besteht und die Laufhülse durch Pulvergasbeaufschlagung ihres über wenigstens eine Querbohrung an die Laufseele angeschlossenen Zylinderraumes relativ zum Lauf gegen die Kraft einer Rückholfeder anschlagbegrenzt verschiebbar ist, wobei die haufhülse direkt ein mit einer Lade - und mit einer abschußeinrichtung zusammenwirkendes Gleitstück mitnimmt. Eine solche Schußwaffe ist aus der US-A-3 261 264 bekannt.

Um eine Schußwaffe teilweise oder vollständig automatisieren zu können, muß für einzelne Schritte des Lade- und Entladevorganges oder für den gesamten Lade- und Zündvorgang eine Antriebsmöglichkeit vorgesehen sein und Gasantriebe zur Nutzung der nach der Schußabgabe noch in den Pulvergasen steckenden Restenergie haben sich als zweckmässige Antriebsquelle bereits durchaus bewährt. Allerdings bestehen bisher die Gasantriebe aus eigenen, vom Lauf getrennten Kolben-Zylinder-Einheiten, wobei die Zylinder fest mit dem Lauf oder dem Gehäuse verbunden sind und der bewegliche Hubkolben die entsprechenden Teile der Lade- und/oder Abschußeinrichtung über eine Kolbenstange od.dgl. betätigt. Diese Kolben-Zylindereinheiten umfassen eine größere Anzahl teurer Bestandteile und erfordern daher einen beträchtlichen Bauaufwand, sie nehmen viel wertvollen Platz für sich in Anspruch und bringen außerdem eine entsprechende Erhöhung des Waffengewichtes mit sich.

Der Erfindung liegt somit die Aufgabe zugrunde, diese Mängel zu beseitigen und eine Schußwaffe der eingangs geschilderten Art zu schaffen, die sich durch eine besonders einfache und funktionssichere, leichte und platzsparende Konstruktion ihres Gasantriebes auszeichnet.

Die Erfindung löst diese Aufgabe dadurch, daß der Lauf im gesamten Verschiebebereich der Laufhülse Ringnuten, aufweist und der dem Bund gegenüberliegende Endanschlag für die Laufhülse federnd ausgebildet ist.

Die erfindungsgemäßen Ringnuten im Verschiebebereich der Laufhülse ergeben nicht nur eine die Verschmutzungsgefahr herabsetzerde Labyrinthrichtung, sondern sie erlauben auch einen über den gesamten Rücklauf der Laufbüchse wirkenden Antrieb, was im Gegensatz zu den bekannten Gasantrieben steht, die stets nur impulsartig wirken. Es kommt zu einer entsprechenden Antriebsleistung, so daß zur Dämpfung des Aufpralles der Laufhülse am Endanschlag dieser vorteilhaften Weise federnd ausgebildet ist. Der federnde Endanschlag verstärkt zusätzlich die Wirkung der Rückholfeder, was vor allem im Umkehrbereich eine bedeutende Rolle spielt.

Dient erfindungsgemäß als Endanschlag eine den Lauf umschließende Büchse, die sich axial am den Lauf aufnehmenden Gehäuse abstützt und im frei vorragenden Anschlagende mit Querschlitzen versehen ist, ergibt sich eine einfache Konstrukticn für den Endanschlag, der außerdem eine gewünscht steife Federcharakteristik erhält.

In der Zeichnung ist der Erfindungsgegenstand in einem Ausführungsbeispiel dargestellt, und zwar zeigen
- Fig. 1: eine erfindungsgemäße Schußwaffe im Längsschnitt und
- Fig. 2: diese Schußwaffe in gleicher Schnittdarstellung mit ausgefahrenem Gasantrieb.

Eine nur angedeutete Schußwaffe 1 besteht im wesentlichen aus einem Gehäuse 2, einem Lauf 3 und einer Lade- und Abschußeinrichtung 4 mit Abzug 5. Zur Betätigung dieser Lade- und Abschußeinrichtung 4 ist ein in Laufrichtung verschiebbar geführtes Gleitstück 6 vorgesehen, das über einen Gasantrieb 7 schußabhängig bewegt wird. Der Gasantrieb 7 besteht aus einem als Gaskolben dienenden Bund 8 des Laufes 3 und einer den zugehörigen Gaszylinder bildenden Laufhülse 9, die sich über den Bund 8 erstreckt und längsverschiebbar am Lauf 3 sitzt. Über eine Querbohrung 10 in der Stirnfläche 8a des Bundes 8 ist der Zylinderraum 11 zwischen Bund 8 und dem an den Lauf 3 angepaßten Gleitsitz 9a der Laufhülse 9 mit der Laufseele verbunden und daher über diese Querbohrung 10 mit Pulvergasen nach einer Schußabgabe beaufschlagbar. Zur Abdichtung der Laufhülse 9 gegenüber Lauf 3 bzw. Bund 8 sind im Lauf 3 bzw. im Bund 8 Ringnuten 3a und 8b im Verschiebebereich der Laufhülse 9 vorgesehen.

Die Laufhülse 9 ist durch Gasbeaufschlagung des Zylinderraumes 11 gegen die Kraft einer Rückholfeder 12 verschiebbar, wobei ein Endanschlag 13 die Verschiebebewegung der Laufhülse 9 begrenzt. Als Endanschlag 13 ist eine sich am Gehäuse 2 abstützende Büchse 14 vorgesehen, die im frei vorragenden Anschlagende 14a Querschlitze 15 aufweist, so daß ein federnder Anschlag für die Laufhülse 9 entsteht.

Um die Betätigung der Lade- und Abschußeinrichtung 4 über den Gasantrieb 7 bewerkstelligen zu können, greift das Gleitstück 6 an einer mit der Laufhülse 9 verbundenen Mitnahmemanschette 16 an, so daß die Verschiebebewegung der Laufhülse 9 direkt auf das Gleitstück 6 übertragen und die Lade- und Abschußeinrichtung 4 betätigt wird. Nach jeder Schußabgabe treten Pulvergase durch die Querbohrung in den Zylinderraum 11 und auf Grund dieser Gasbeaufschlagung wird die Laufhülse 9 gegen den Endanschlag 13 bewegt. Ist der Abzug 5 durchgezogen, wirft die Rückholfeder 12 die Laufhülse 9 sofort wieder zurück, wobei die durch die Querschlitze 15 im Anschlagende 14a entstehende Pufferfeder einerseits den Aufprall der Laufhülse 9 auf dem Endanschlag 13 dämpft und anderseits die Bewegungsumkehr beschleunigt. Wird hingegen der Abzug 5 nach Brechen des Schusses losgelassen, fängt der Abzug im dargestellten Ausführungsbeispiel das Gleitstück 6 in ausgefahrener Lage (Fig. 2) und unterbricht den Bewegungsablauf, was im Gegensatz zum Dauerfeuer bei durchgezogenem Abzug 5 das Schießen von Einzelfeuer erlaubt.

## Patentansprüche

1. Schußwaffe (1), mit einem Gasantrieb (7) zur schußabhängigen Betätigung einer Lade- und/oder Abschußeinrichtung (4), wobei der Gasantrieb (7) aus einem Bund (8) od.dgl. des Laufes (3) selbst als Gaskolben und einer sich über den Bund erstreckenden Laufhülse (9) als Gaszylinder besteht und die Laufhülse (9) durch Pulvergasbeaufschlagung ihres über wenigstens eine Querbohrung (10) an die Laufseele angeschlossenen Zylinderraumes (11) relativ zum Lauf (3) gegen die Kraft einer Rückholfeder (12) anschlagbegrenzt verschiebbar ist, wobei die Laufhülse (9) direkt ein mit einer Lade- und mit einer Abschußeinrichtung (4,5) zusammenwirkendes Gleitstück (6) mitnimmt dadurch gekennzeichnet, daß der Lauf (3) im gesamten Verschiebebereich der Laufhülse (9) Ringnuten (3a,8b) aufweist, und daß der dem Bund (8) gegenüberliegende Endanschlag (13) für die Laufhülse (9) federnd ausgebildet ist.

2. Schußwaffe nach Anspruch 1, dadurch gekennzeichnet, daß als Endanschlag (13) eine den Lauf (3) umschließende Büchse (14) dient, die sich axial am den Lauf (3) aufnehmenden Gehäuse (2) abstützt und im frei vorragenden Anschlagende (14a) mit abwechselnd von gegenüberliegenden Seiten ausgehenden Querschlitzen (15) versehen ist.

## Claims

1. A firearm (1) comprising a gas drive (7) for actuating loading and/or firing means (4) in rexponse to the discharge of a round, wherein the gas drive (7) consists of a Pneumatic piston, which is constituted by a collar (8) or the like of the barrel, and a pneumatic cylinder, which is constituted by a sliding sleeve (9), which extends over the collar and has a cylinder chamber (11), which communicates through at least one transverse bore (10) with the barrel bore and, in response to a supply of powder gas to said cylinder chamber, the sliding sleeve is displaceable relative to the barrel (3) against the force of a return spring (12) to an extent defined by a stop, and the sliding sleeve (9) directly carries along a slider (6), which cooperates with loading means and with firing means (4, 5), characterized in that the barrel (3) is provided with annular grooves (3a, 8a) throughout the region over which the sliding sleeve (9) is displaceable and that limit stop (13) for the sliding means (3) which is opposite to the collar (8) is resilient.

2. A firearm according to claim 1, characterized in that the limit stop (13) consists of a bushing (14), which surrounds the barrel (3) and axially bears on the housing (2), which receives the barrel (3), and the hushing is formed in the freely protruding stop end (14a) with transverse slots (15), which extend from opposite sides in alternation.

## Revendications

1. Arme à feu (1) à commande par emprunt de gaz pour actionner en fonction du tir un dispositif de chargement et/ou de départ du coup (4), dans laquelle la commande par emprunt de gaz (7) est constituée par un collet (8) ou une pièce analogue du canon (3) lui-même jouant le rôle de piston et par un manchon de canon (9) s'étendant en entourant le collet jouant le rôle de cylindre, et le manchon de canon (9) entraîné par des gaz de la poudre qui pénètrent dans sa chambre de cylindre (11) en communication par au moins un trou transversal (10) avec l'âme du canon, est déplaçable relativement au canon (3) jusqu'à une butée contre la force d'un ressort de rappel (12), le manchon de canon (9) entraînant directement avec lui une pièce coulissante (6) qui coopère avec un dispositif de chargement et avec un dispositif de départ du coup (4, 5), caractérisée en ce que le canon (3) présente dans la totalité de la zone de déplacement du manchon de canon (9) des rainures annulaires (3a, 8b) et la butée de fin de course (13) pour le manchon de canon (9) située à l'opposé du collet (8) est constituée comme un ressort.

2. Arme à feu selon la revendication 1, caractérisée en ce qu'est utilisée comme butée de fin de course (13), une douille (14) entourant le canon (3) qui s'appuie en sens axial contre la carcasse (2) recevant le canon (3) et qui est prévue à son extrémité (14a) librement en saillie servant de butée avec des fentes transversales (15) partant alternativement de côtés opposés.
